# EUROPÄISCHE PATENTSCHRIFT

(11) **EP 2 236 724 B1**
(45) Veröffentlichungstag und Bekanntmachung des Hinweises auf die Patenterteilung: **18.09.2013**
(21) Anmeldenummer: 10156980.4
(22) Anmeldetag: 19.03.2010
(51) Int. Cl.: E06B 7/10

(54) **Fensterfalzlüfter mit Dämpfungsfeder**
Foldable window ventilator with dampening spring
Ventilateur de rainure de fenêtre équipé d'un ressort amortisseur

(30) Priorität: 19.03.2009 DE 102009013474
(43) Veröffentlichungstag der Anmeldung: 06.10.2010
(73) Patentinhaber: Becks, Heinz, 47608 Geldern-Walbeck (DE)
(72) Erfinder: Becks, Heinz, 47608 Geldern-Walbeck (DE)
(74) Vertreter: Viering, Jentschura & Partner

(56) Entgegenhaltungen:
- WO-A1-2005/088058
- DE-A1-102007 023 538
- DE-C2- 19 929 133

## Beschreibung

Die Erfindung richtet sich auf einen Fensterfalzlüfter mit mindestens einer Luftführungskammer in der ein Volumenstrombegrenzer in Form mindestens einer in der Luftführungskammer schwenkbeweglich gelagerten Klappe, die ein Verschlusselement und ein dazu ein Gegengewicht ausbildendes Rückstellelement umfasst, angeordnet ist, wobei das Rückstellelement und das Verschlusselement undurchströmbare Oberflächen ausbilden, und das Rückstellelement auf seiner einer die Luftführungskammer begrenzenden Wand zugewandten Seite mindestens ein mit der Wand zusammenwirkendes und die Klappe in ihre Öffnungsstellung treibendes Federelement aufweist.

Um die ausreichende Belüftung von Innenräumen auch bei geschlossenen Fenstern oder Türen sicherzustellen, sind sogenannte Fensterfalzlüfter bekannt, die in den Fensterfalz zwischen Blendrahmen und Fensterrahmen oder in den Türfalz zwischen Türrahmen und Türblatt oder Türrahmen eingebaut werden. Zur Ausbildung eines durch den jeweiligen Fensterfalzlüfter führenden Belüftungsweges von der Gebäudeaußenseite zu dem jeweiligen Innenraum hin und zurück, werden Teile der Dichtung zwischen Blendrahmen und Fensterflügel oder Türrahmen und Türflügel oder Türblatt entfernt, so dass sich ein Luftführungsweg und Luftströmungsweg ausbildet, der einen Luftaustausch zwischen der Gebäudeaußenseite und dem jeweiligen Innenraum ermöglicht.

Ein Fensterfalzlüfter ist aus der DE 199 29 133 C2 bekannt. Dieser Fensterfalzlüfter besteht aus einer Luftführungskammer in der ein Volumenstrombegrenzer in Form einer schwenkbeweglich gelagerten Klappe angeordnet ist. Diese schwenkbeweglich gelagerte Klappe besteht aus einem leicht gebogen ausgebildeten Verschlusselement und einem daran in Form eines Rückstellelementes angeformten Gegengewicht. Das Gegengewicht drückt die Klappe in ihre Öffnungsstellung und die Klappe wird bei einem ausreichend hohen Luftstrom gegen die Kraft des Gegengewichtes in ihre die Luftführungskammer verschließende Verschlussposition bewegt. Derartige Fensterfalzlüfter haben sich in der Praxis erfolgreich bewährt. Sie sind allerdings mit dem konstruktionsbedingten Nachteil behaftet, dass zur Ermöglichung der Wirkung des Gegengewichtes die Schwenkachse der Pendelklappe quer zur Wirkungsrichtung der Erdanziehungskraft ausgerichtet sein muss. Dies führt dazu, dass derartige Fensterfalzlüfter in den oberen oder unteren quer verlaufenden Fensterfalzen eines Fensterelementes oder eines Türelementes eingebaut werden müssen. In den senkrecht verlaufenden Abschnitten eines Fensterfalzes oder eines Türfalzes wirkt die Erdanziehungskraft zumindest im Wesentlichen parallel zur Schwenkachse der Pendelklappe, so dass das Gegengewicht keine Bewegung der Pendelklappe in Richtung ihrer Öffnungsstellung bewirkt.

Ein Fensterfalzlüfter, der auch in senkrecht oder annähernd senkrecht angeordneten Fensterfalzabschnitten eines Fensterelementes oder eines Türelementes funktionsfähig angeordnet werden kann, ist aus der WO 2006/074839 A1 bekannt. Dieser bekannte Fensterfalzlüfter weist eine schwenkbare Klappe auf, die auf ihrer einer die Luftführungskammer begrenzenden Wand zugewandten Seite mit einem Federelement versehen ist, das permanent mit dieser Wand in Kontakt steht und die Klappe in ihre Öffnungsstellung drückt. Diese Ausführungsform ist so konstruiert, dass die Klappe den Luftströmungsweg im Inneren der Luftführungskammer verschließt, was dadurch geschieht, dass sich das mit Durchbrechungen versehene Rückstellelement an eine die Luftführungskammer begrenzende Wand anlegt. In dieser Anlage des Rückstellelementes oder Regelelementes an der die Luftführungskammer begrenzenden Wand ist dann der durch in dem Rückstellelement oder Regelelement ausgebildete Durchbrechungen führende Luftströmungsweg unterbrochen. Aufgrund dieses Luftströmungsweges bildet sich bei diesem Fensterfalzlüfter hinter den Durchbrechungen zwischen der luftführungskammerinnenseitigen Seite des Rückstellelementes oder Regelelementes und der dazu benachbarten, die Luftzuführungskammer begrenzenden Wand ein Luftpolster oder eine Verwirbelung, die die Öffnungsbewegung der Klappe dämpft. Da in diesem Rückstellelement oder Regelelement Durchbrechungen vorhanden sind, werden auch die Federelemente in Form von in der Wand des Rückstell- oder Regelelementes beweglichen Zungen ausgebildet, die durch entsprechende Einschnitte und eine lediglich einseitige Anlenkung des jeweiligen Federelementes an das Rückstell- oder Regelelement gebildet werden.

Bei gattungsgemäßen Fensterfalzlüftern, wie sie beispielsweise der DE 10 2007 023 538 A1 bekannt sind, ist das Umströmungsprinzip der Pendelklappe des Volumenstrombegrenzers aber ein anderes. Dort wird das Verschlusselement lediglich auf seiner der Pendelklappenschwenkachse gegenüberliegenden Längskantenseite umströmt, die in der den Luftströmungsweg verschließenden Verschlussposition der Pendelklappe in Anlage an Bereiche der Luftzuführungskammer gelangt. Ein Durchströmen des Verschlusselementes oder des Rückstellelementes ist bei diesen Ausführungsformen nicht vorgesehen. Sowohl Durchbrechungen im Verschlusselement als aber auch im als Gegengewicht ausgebildeten Rückstellelement würden bei diesem Typ von Fensterfalzlüfter entweder zu Undichtigkeiten und einem Nichtfunktionieren der Pendelklappe führen oder aber störende und die Wirkungsweise beeinträchtigende Luftzirkulationen oder Verwirbelungen in der Einbauposition beim Gebrauch dieses Fensterfalzlüfters führen. Aus diesem Grunde ist es nicht möglich, dort im Rückstellelement Federelemente in Form von durch Einschnitte in der Wand des Rückstellelementes ausgebildeten Federzungen vorzusehen. Andererseits ist es hier auch nicht möglich, ausreichend Platz zwischen der die Luftzuführungskammer begrenzenden Wand und dem Rückstellelement beispielsweise dadurch herzustellen, dass die Neigung des Rückstellelementes im Verhältnis zum Verschlusselement verändert wird. Beispielsweise würde ein spitzerer Winkel zwischen Verschlusselement und Rückstellelement dazu führen, dass das Rückstellelement weiter in den Luftströmungsweg hineinragen und als Strömungshindernis von dem Luftstrom während des Gebrauchs des Fensterfalzlüfters erfasst würde. Dies hätte zur Folge, dass die Pendelklappe von dem Luftstrom früher in ihre Verschlussposition bewegt würde, als dies ggf. gewünscht ist. Sobald der Luftstrom unterbrochen wäre, würde das Gegengewicht die Pendelklappe wieder in ihre Öffnungsposition bewegen und der Luftstrom erneut durch den Fensterfalzlüfter strömen. Bei einer solchen Maßnahme wäre also ein unerwünschtes häufiges Pendeln der Pendelklappe zu erwarten, das zu unerwünschten Klappergeräuschen führen würde.

Insbesondere aber würde eine solche geänderte Anordnung des Gegengewichtes relativ zum Verschlusselement dazu führen, dass dieses "früher", d.h. nach einer Schwenkbewegung aus der Verschlussstellung des Verschlusselementes in eine Öffnungsposition nach Überstreichen eines geringeren Winkels, bei einer Öffnungsbewegung der Pendelklappe auf einer Bodenfläche der Luftführungskammer aufliegt, als dies sonst bei einem Fensterfalzlüfter gleicher Baugröße der Fall ist. Dies hätte dann aber zur Konsequenz, dass der maximal mögliche Luftspalt zwischen dem Verschlusselement und der Luftführungskammer kleiner würde, was dazu führt, dass dadurch der maximal durch den Fensterfalzlüfter hindurchführbare Volumenstrom geringer würde.

Diese vorstehend beschriebenen Probleme weist der gattungsgemäße, aus der DE 10 2007 023 538 A1 bekannte Fensterfalzlüfter auf. Dort ist auf der einer die Luftführungskammer begrenzenden Wand zugewandten Seite des Rückstellelementes ein Federelement angeordnet. Dieses steht aus der entsprechenden Rückseite des Rückstellelementes hervor. Würde beispielsweise der aus der DE 199 29 133 C2 bekannte Fensterfalzlüfter auf diese Art und Weise mit einem Federelement ausgestattet, so würde das Federelement verhindern, dass das Verschlusselement und das Rückstellelement in ihre Verschlusslage gelangen.

Der Erfindung liegt daher die Aufgabe zugrunde, eine Lösung zu schaffen, die es ermöglicht, bei einem gattungsgemäßen Fensterfalzlüfter ohne Beeinträchtigung des Luftströmungsweges und des bei einer vorgegebenen Baugröße maximal möglichen Volumenstroms dessen volle Funktionsfähigkeit sowohl bei einem Einbau in waagerechter als auch in senkrechter Einbauposition zu erhalten.

Bei einem Fensterfalzlüfter der eingangs näher bezeichneten Art wird diese Aufgabe erfindungsgemäß dadurch gelöst, dass das mindestens eine Federelement in einer in dieser Seite ausgebildeten, bodenseitig verschlossenen Mulde auswechselbar mittels einer lösbaren Rastverbindung an dem Rückstellelement befestigt ist.

Durch die erfindungsgemäße Ausgestaltung der das Federelement tragenden Wand oder Seite des Rückstellelementes in Form einer Mulde ist es möglich, darin eingelassen und somit zumindest zum Teil versenkt, ein Federelement anzuordnen, das an der benachbarten und die Luftzuführungskammer begrenzenden Wand anliegt und die Pendelklappe in ihre Öffnungsstellung treibt. Auf diese Weise kann die Winkelstellung zwischen dem das Gegengewicht ausbildenden Rückstellelement und dem Verschlusselement gegenüber einer Ausführungsform gleicher Baugröße ohne Federelement beibehalten und damit der bei einer gegebenen Baugröße maximal mögliche, durch den Fensterfalzlüfter führbare Luftvolumenstrom unverändert beibehalten werden. Außerdem kann sich das Rückstellelement eng an die begrenzende Wand der Lüftungskammer anlegen. Insbesondere ist es dank des Federelementes möglich, den Fensterfalzlüfter senkrecht in den senkrecht verlaufenden seitlichen Fensterfalzbereichen eines Fensters oder einer Türe einzubauen. Ohne Federelement würde das Rückstellelement in dieser Position keine Wirkung entfalten.

Da das Federelement einem Verschleiß unterworfen ist, aber auch, um das Federelement und die Pendelklappe fertigungstechnisch als separate Bauteile fertigen zu können, ist das mindestens eine Federelement auswechselbar an dem Rückstellelement befestigt. Dadurch ist es möglich, das Federelement auszuwechseln, dieses aber auch im Produktionsprozess nach Herstellung der Pendelklappe an dieser zu befestigen. Ebenso ist es möglich zu entscheiden, ob ein Fensterfalzlüfter ein Federelement aufweisen soll oder nicht. Hierdurch wird nur ein Grundkörper des Volumenstrombegrenzers benötigt, der dann flexibel mit einem Federelement ausgestattet werden kann.

Eine besonders vorteilhafte Verbindungsmöglichkeit zwischen Federelement und Rückstellelement besteht weitgehend darin, dass das mindestens eine Federelement mittels einer lösbaren Rastverbindung an dem Rückstellelement befestigt ist.

Um das Federelement an unterschiedliche Umgebungsbedingungen, sowohl hinsichtlich seiner Beständigkeit, wie beispielsweise Korrosionsbeständigkeit, als auch hinsichtlich seiner Federkraftwirkung, anpassen zu können, sieht die Erfindung weiterhin vor, dass das mindestens eine Federelement aus Metall oder Kunststoff besteht.

Die Erfindung ist nachstehend anhand einer Zeichnung beispielhaft näher erläutert. Diese zeigt in
- Fig. 1: in Aufsicht schematisch ein Fensterelement,
- Fig. 2: eine Aufsicht auf einen erfindungsgemäßen Fensterfalzlüfter,
- Fig. 3: in schematischer Darstellung einen Längsschnitt durch eine Pendelklappe,
- Fig. 4: eine Seitenansicht der Pendelklappe gemäß Fig. 3 von der schmalen Kopfseite her betrachtet,
- Fig. 5: in schematischer Schnittdarstellung die Anordnung eines Fensterfalzlüfters in einem Fensterfalz mit einer Pendelklappe in Öffnungsposition und in
- Fig. 6: die Darstellung entsprechend Fig. 6 mit der Pendelklappe in ihrer Verschlussstellung oder -position.

Die Fig. 1 zeigt in schematischer Darstellung die Ansicht auf ein Fensterelement von der Innenseite eines Innenraumes her. Das Fensterelement ist mit seinem Blendrahmen 1 und dem darin verschwenkbar angeordneten Fensterflügel 2 dargestellt. Die den Fensterfalz 5 auf der gebäudeaußenseitigen Seite zwischen Blendrahmen 1 und Fensterflügel 2 abdichtende Dichtung ist im unteren Bereich des Fensters an zwei Positionen 3a, 3b entfernt, so dass dort wie durch die Pfeile 4 dargestellt, von der Außenseite Luft in den Fensterfalz 5 einströmen kann. In dem Fensterfalz 5 strömt die Luft dann wie in Fig. 1 durch Pfeile dargestellt zu einem Fensterfalzlüfter 6, aus welchem die Luft dann in Richtung der Pfeile 7 in den mit dem Fensterelement versehenen Innenraum einströmt. Ebenso ist es möglich, dass in umgekehrter Richtung auch Luft aus dem Innenraum auf die Gebäudeaußenseite gelangt.

Der Fensterfalzlüfter 6 ist in der auch aus den Fig. 5 und 6 ersichtlichen Position im oberen, quer verlaufenden Fensterfalzbereich des Fensterelementes angeordnet. Er umfasst eine Luftführungskammer 8 in der ein Volumenstrombegrenzer 9 in Form einer um eine Achse 10 schwenkbeweglich gelagerten Klappe angeordnet ist. Diese Klappe umfasst ein leicht gewölbt ausgebildetes Verschlusselement 11 und ein dazu ein Gegenwicht ausbildendes Rückstellelement 12. Wie aus den Fig. 5 und 6 ersichtlich ist, schlägt das Verschlusselement 11 in der in Fig. 6 dargestellten Verschlussposition des Volumenstrombegrenzers 9 mit seinem unteren, der Achse 10 gegenüberliegenden Längsrand an einen Wandabschnitt der Luftführungskammer 8 an, so dass eine in der Lufteintrittskammer 8 vorhandene Lufteintrittsöffnung durch das vollflächig und durchgehend profilierte, und somit eine undurchströmbare Oberfläche ausbildende Verschlusselement 11 verschlossen ist. In dieser Verschlussposition liegt das Rückstellelement 12 an einer die Luftführungskammer 8 begrenzenden Wand 13 an. In der in Fig. 5 dargestellten Öffnungsposition des Volumenstrombegrenzers 9 oder des Fensterfalzlüfters 6 liegt das ebenfalls eine undurchströmbare Oberfläche ausbildende Rückstellelement 12, das aber nicht den gesamten Strömungsquerschnitt verschließt, mit einem Teilbereich auf einer bodenseitigen Wand der Luftführungskammer 8 auf, so dass dadurch eine spaltförmige Öffnung 14 ausgebildet ist, durch welche hindurch Luft in die Luftführungskammer 8 eintreten, aber in entgegengesetzter Richtung auch aus dieser ausströmen kann. Auf seiner der die Luftführungskammer 8 begrenzenden Wand 13 zugewandten Seite ist das Rückstellelement 12 mit einem Federelement 15 versehen, das luftführungskammerinnenseitig an der Wand 13 sowohl in der Öffnungsposition als auch in der Verschlussposition der Klappe oder des Volumenstrombegrenzers 9 anliegt. Das Federelement 15 ist in einer in der Oberseite oder Oberfläche der der Wand 13 zugewandten Seite des Rückstellelementes 12 ausgebildeten Mulde 16 angeordnet. Die Mulde 16 ist dabei derart dimensioniert, dass das Federelement 15 in der in Fig. 6 dargestellten Verschlussposition der Klappe vollständig in die Mulde 16 eintaucht und somit im Wesentlichen keine über diese Oberseite des Rückstellelementes überstehenden Bereiche aufweist, so dass der Verschwenkbereich des Volumenstrombegrenzers 9 zwischen der die spaltförmige Öffnung 14 vollständig öffnenden Öffnungsposition gemäß Fig. 5 und der diese spaltförmige Öffnung 14 verschließenden Verschlussposition gemäß Fig. 6 um denselben Winkel und Weg verschwenkbar bleibt, wie ein größengleich, aber ohne Federelement 15 ausgebildeter Fensterfalzlüfter.

Die Mulde 16 ist bodenseitig, d.h. auf ihrer dem Verschlusselement 11 zugewandten Seite verschlossen. Hierbei kann eine darin zunächst vorgesehene Rastöffnung 17 mit einem Rastfuß 18 des Federelementes 15 zur Ausbildung einer lösbaren Rastverbindung verschlossen sein. Das Federelement 15 ist dadurch auswechselbar in der Mulde 16 oder an dem Rückstellelement 12 befestigt. Das Federelement 15 hat die Form eines biegeelastisch vorgespannten Stabes oder zungenartigen Elementes und besteht vorzugsweise aus Kunststoff, kann aber auch aus Metall bestehen.

Das Federelement 15 treibt und zwingt den Volumenstrombegrenzer 9 in die in Fig. 5 dargestellte Öffnungsstellung, wobei der Federkraft ein von außen nach innen entgegenströmender Luftstrom entgegenwirkt. Ist kein Luftstrom oder ein von innen nach außen strömender Luftstrom vorhanden, zwingt die Federkraft des Federelementes 15 den Volumenstrombegrenzer in die in Fig. 5 dargestellte Öffnungsposition. Andererseits wirkt das Federelement 15 bei ausreichend hohem, in die Luftführkammer 8 von der Gebäudeaußenseite eintretendem Luftvolumenstrom als Dämpfer oder Dämpfelement, das ein allzu heftiges und plötzliches Verschwenken des Volumenstrombegrenzers 9 in die in Fig. 6 dargestellte Verschlussposition verhindert.

Aufgrund des Federelementes 15, das den Volumenstrombegrenzer 9 in seine Öffnungsstellung treibt, ist es möglich, den Fensterfalzlüfter 6 - anders als im Ausführungsbeispiel, in welcher er in einer waagerechten Position angeordnet ist - auch in einer senkrechten Position und damit in den senkrecht verlaufenden Abschnitten eines Fensterfalzes 5 anzuordnen. Damit kann der Fensterfalzlüfter 6 im Prinzip an jeder gewünschten Position des zwischen Blendrahmen 1 und Fensterflügel 2 umlaufenden Fensterfalzes angeordnet werden. Auch wenn das Ausführungsbeispiel sich auf ein Fenster bezieht, so ist der Fensterfalzlüfter genauso zwischen einem Türrahmen und einem Türblatt oder einem Türflügel umlaufend ausgebildeten Falz anzuordnen.

## Patentansprüche

1. Fensterfalzlüfter mit mindestens einer Luftführungskammer (8) in der ein Volumenstrombegrenzer (9) in Form mindestens einer in der Luftführungskammer (8) schwenkbeweglich gelagerten Klappe, die ein Verschlusselement (11) und ein dazu ein Gegengewicht ausbildendes Rückstellelement (12) umfasst, angeordnet ist, wobei das Rückstellelement (12) und das Verschlusselement (11) undurchströmbare Oberflächen ausbilden und das Rückstellelement (12) auf seiner einer die Luftführungskammer (8) begrenzenden Wand (13) zugewandten Seite mindestens ein mit der Wand (13) zusammenwirkendes und die Klappe in ihre Öffnungsstellung treibendes Federelement (15) aufweist,
**dadurch gekennzeichnet,**
**dass** das mindestens eine Federelement (15) in einer in dieser Seite ausgebildeten, bodenseitig verschlossenen Mulde (16) auswechselbar mittels einer lösbaren Rastverbindung an dem Rückstellelement (12) befestigt ist.

2. Fensterfalzlüfter nach einem der vorhergehenden Anspruch 1, **dadurch gekennzeichnet, dass** das mindestens eine Federelement (15) aus Metall oder Kunststoff besteht.

## Claims

1. Window rebate ventilator comprising at least one airflow chamber (8) in which a volumetric flow rate limiting device (9) is arranged in the form of at least one flap which is pivotably mounted in the airflow chamber (8) and comprises a locking element (11) and a restoring element (12) which forms a counterweight thereto, said restoring element (12) and locking element (11) forming impervious surfaces and said restoring element (12) comprising on its side facing a wall (13) delimiting the airflow chamber (8) at least one spring element (15) which interacts with the wall (13) and drives the flap into its open position, **characterised in that**, in a replaceable manner by means of a removable snap-on connection, the at least one spring element (15) is fixed to the restoring element (12) in a cavity (16) formed in this side and closed on the underside.

2. Window rebate ventilator according to claim 1, **characterised in that** the at least one spring element (15) is composed of metal or plastics material.

## Revendications

1. Ventilateur de rainure de fenêtre avec au moins une chambre de guidage d'air (8) dans laquelle est agencé un limiteur de débit volumique (9) sous la forme d'au moins un volet logé de manière pivotante dans la chambre de guidage d'air (8), lequel volet comprend un élément de fermeture (11) et un élément de rappel (12) formant un contrepoids par rapport à celui-ci, dans lequel l'élément de rappel (12) et l'élément de fermeture (11) forment des surfaces intraversables et l'élément de rappel (12) présente sur son côté tourné vers une paroi (13) délimitant la chambre de guidage d'air (8), au moins un élément formant ressort (15) coopérant avec la paroi (13) et amenant le volet dans sa position d'ouverture,
**caractérisé en ce que**
l'au moins un élément formant ressort (15) est fixé dans une cuvette (16) réalisée dans ce côté et fermée côté fond de manière interchangeable à l'aide d'une liaison encliquetable désolidarisable au niveau de l'élément de rappel (12).

2. Ventilateur de rainure de fenêtre selon l'une quelconque des revendications précédentes 1, **caractérisé en ce que** l'au moins un élément formant ressort (15) est en métal ou en plastique.
